# FASCICULE DE BREVET EUROPEEN

(11) **EP 1 228 333 B1**
(45) Date de publication et mention de la délivrance du brevet: **03.03.2004**
(21) Numéro de dépôt: 00977643.6
(22) Date de dépôt: 09.11.2000
(51) Int. Cl.: F24D 3/08

(54) **CHAUDIERE MURALE MIXTE A GAZ DU TYPE MODULAIRE**
MODULARER GASBEHEIZTER KOMBIKESSEL
MODULAR MIXED GAS WALL BOILER

(30) Priorité: 09.11.1999 FR 9914046
(43) Date de publication de la demande: 07.08.2002
(73) Titulaire: SAUNIER DUVAL EAU CHAUDE CHAUFFAGE S.D.E.C.C. - Société anonyme, F-94120 Fontenay sous Bois (FR)
(72) Inventeur: BENABDELKARIM, Mohammed, F-44000 Nantes (FR); BRETON, Alain, F-44100 Nantes (FR)
(74) Mandataire: Lhuillier, René
(86) Numéro de dépôt international: PCT/FR2000/003121
(87) Numéro de publication internationale: WO 2001/035028

(56) Documents cités:
- EP-A- 0 408 788
- DE-A- 1 779 811
- DE-A- 19 809 024

## Description

L'invention se rapporte aux chaudières murales mixtes à gaz, c'est-à-dire aux chaudières aptes à alimenter un circuit primaire de chauffage, mais aussi un générateur secondaire d'eau chaude sanitaire et elle concerne plus précisément une chaudière dont les générateurs primaires et secondaires sont séparés ou séparables.

Une chaudière murale mixte à gaz est constituée comme on sait, d'un générateur de chaleur primaire pour le chauffage comportant essentiellement un brûleur à gaz et ses mécanismes associés d'admission gaz, une chambre de combustion fermée par un échangeur primaire, un système d'évacuation des produits de combustion, et une pompe de circulation d'eau. Le système d'évacuation est un boîtier coupe-tirage dans le cas d'une chaudière atmosphérique ou un extracteur de fumée dans le cas d'une chaudière étanche.

La chaudière mixte comporte également un générateur secondaire pour la production d'eau chaude sanitaire, constitué d'un échangeur secondaire, par exemple un échangeur à plaques. Dans le circuit de ce générateur secondaire sont prévus une vanne trois voies, un capteur de débit de puisage sanitaire, éventuellement un réservoir pour la micro-accumulation d'eau chaude sanitaire et des capteurs appropriés de température et de débit.

Tous ces constituants sont réunis dans un même appareil, aussi compact et léger que possible pour pouvoir être fixé au mur et intégré dans un local, généralement une cuisine ou un garage. Le fait de disposer d'un appareil unique pour assurer l'ensemble de ces fonctions, peut présenter dans certaines installations, quelques inconvénients.

Ainsi, si l'appareil doit être installé dans une cuisine, il peut être parfois trop encombrant pour s'intégrer dans ou à côté d'un des placards. Dans la mesure du possible on préfère donc éloigner la chaudière des pièces habitées, ne serait-ce que pour éviter d'une part les nuisances dues au bruit notamment lors de l'allumage du brûleur et du fonctionnement de la pompe de circulation et d'autre part tous les risques liés à la circulation de gaz et de produits de combustion dans une enceinte fermée ce que certaines personnes considèrent comme potentiellement dangereux et cherchent à éviter. Mais une chaudière installée par exemple dans un garage ou une buanderie se trouve souvent loin des points de puisage (cuisine, salle de bains...), ce qui génère un temps d'attente pour obtenir de l'eau chaude, et une consommation d'eau et d'énergie accrues.

L'invention permet donc de s'affranchir des boucles de circulation d'eau chaude sanitaire qui sont onéreuses à installer et sont des sources de pertes en énergie électrique et thermique, et tout en offrant le même service que les chaudières murales classiques, sans temps d'attente aux divers points de puisage.

L'invention repose sur le principe de la séparation possible et modulable des générateurs primaires et secondaires selon la technique dite "split system". Cette technique consiste essentiellement à réaliser au moins deux unités pour chacun de ces deux générateurs, ces unités étant juxtaposées, séparables et/ou séparées.

On connaît par le EP 0 408 788 une installation comportant une chaudière dans laquelle au moins un générateur secondaire pour la production d'eau sanitaire forme un module séparé du générateur primaire et installé dans un lieu géographiquement différent.

Un objet principal de la présente invention consiste donc en une installation de chauffage comprenant :
- une chaudière murale mixte à gaz munie d'un générateur de chaleur primaire pour le chauffage, avec un brûleur à gaz, une chambre de combustion fermée par un échangeur primaire, un système d'évacuation des produits de combustion et une pompe de circulation d'eau dans le circuit de chauffage de l'appareil,
- au moins un générateur secondaire pour la production d'eau chaude sanitaire, constitué d'un échangeur secondaire avec une vanne trois voies prévue dans le circuit dudit générateur,
- le générateur primaire, avec l'échangeur primaire, le brûleur à gaz et ses mécanismes associés, ainsi que la pompe de circulation, formant un premier module qui est séparé d'autres modules installés dans des lieux géographiquement différents et renfermant chacun un générateur secondaire pour 1a production d'eau chaude sanitaire, et qui sont reliés au circuit de chauffage du générateur primaire,
- installation selon laquelle un générateur tertiaire avec un échangeur tertiaire est installé sur un circuit court raccordé d'un côté au circuit de retour d'eau chaude du générateur primaire et d'un autre côté au circuit court d'un générateur secondaire par l'intermédiaire d'une vanne trois voies, en série avec la vanne trois voies, de distribution d'eau chaude dans 1e générateur secondaire.

D'autres caractéristiques particulières et avantages de l'invention ressortiront de la description qui va suivre d'exemples de réalisation dans lesquels il est fait référence aux dessins annexés qui représentent :
Figure 1, une vue schématique du montage d'une chaudière mixte avec un module secondaire générateur d'eau chaude sanitaire.
Figure 2, une vue générale d'une cuisine incorporant en deux points séparés le générateur primaire et le générateur secondaire.
Figure 3, une vue générale d'une variante d'installation dans laquelle le générateur primaire est à l'extérieur de la cuisine et dans laquelle le générateurr secondaire dessert plusieurs points de puisage.
Figure 4, une vue schématique du montage d'une chaudière mixte avec un module secondaire et un module tertiaire, générateurs d'eau chaude sanitaire.
Figure 5, une vue générale analogue à la figure 3, montrant également un module tertiaire extérieur à la cuisine.
Figure 6, une vue générale d'une variante d'installation en gaine technique sur des paliers de logements.

On a représenté à la figure 1 une chaudière mixte dite "simple split" constituée d'un premier module générateur de chaleur primaire désigné dans son ensemble par la référence 1 et d'un second module générateur secondaire d'eau chaude sanitaire désigné dans son ensemble par la référence 2. Le mode d'exécution ne tombe pas dans la portée de la protection couverte par la revendication indépendante.

Le générateur primaire 1 comporte essentiellement un brûleur à gaz 10 et son mécanisme 11 d'admission gaz, une chambre de combustion 12 fermée par un échangeur primaire 13, et une hotte 14 d'évacuation des produits de combustion. Dans le conduit de retour d'eau chaude 15 dans lequel circule l'eau admise à l'échangeur est intercalée une pompe de circulation 16 et du côté départ de l'eau chaude par le conduit 18 dans le sens de la flèche est placé un capteur de température 17, les conduits (15, 18) formant le circuit de chauffage du générateur primaire.

Dans le générateur secondaire 2, un échangeur secondaire 20 est installé sur un circuit court 21 raccordé d'un côté au circuit de retour d'eau chaude 15 et d'un autre côté au conduit 18 de départ d'eau chaude par l'intermédiaire d'une vanne trois voies 22 qui distribue l'eau chaude également vers le circuit 27 de départ chauffage. L'eau froide sanitaire est admise à l'échangeur 20 par un conduit 23 équipé d'un capteur de débit 24 et l'eau chaude sanitaire quitte l'échangeur vers le point de puisage par un conduit 25 équipé d'un capteur de température 26.

Quand l'appareil fonctionne en chauffage la vanne trois voies 22 oriente l'eau chaude vers le circuit 27. A l'arrêt de la demande chauffage, elle se repositionne sur le circuit court en priorité sanitaire.

Lorsque le capteur 24 détecte un puisage, l'allumage du brûleur 10 intervient pour assurer le chauffage de l'eau par l'échangeur 13 et sa circulation rapide dans le circuit court 21 pour le chauffage de l'eau sanitaire dans l'échangeur secondaire 20. La régulation de température se fait par l'intermédiaire du capteur 26.

La chaudière murale est ainsi constituée des générateurs primaire 1 et secondaire 2 qui sont séparables et peuvent être installés dans deux endroits ou locaux géographiquement différents, de l'habitation. Ainsi, comme l'illustre 1a figure 2, qui ne tombe pas sous la protection de la revendication 1, on peut intégrer le générateur primaire 1 dans les éléments hauts 19 d'un meuble de cuisine standard. Par contre le générateur secondaire 2 est placé en partie basse, par exemple sous l'évier 28 de la cuisine, pour ne pas perturber l'esthétique de la cuisine intégrée.

Quand une chaudière est installée dans un garage, elle est souvent loin des points de puisage situés dans la cuisine et les salles de bains. En installant le générateur primaire 1 par exemple dans un garage comme le montre la figure 3, (qui ne tombe pas non plus sous la protection de la revendication 1) et le générateur secondaire 2 sous l'évier 28 de la cuisine, comme dans le cas précédent, on réduit considérablement le temps d'arrivée de l'eau chaude au point de puisage de l'évier ainsi qu'à un point de puisage voisin tel qu'une douche 29, et on réalise ainsi de substantielles économies d'eau et d'énergie. On évite ainsi également que le bruit de l'appareil, provoqué essentiellement par le générateur primaire 1, soit émis dans l'habitation.

On peut aussi installer le générateur primaire à l'extérieur de l'habitation, par exemple sur un balcon ou dans une buanderie et le générateur secondaire se trouve, lui, à l'intérieur et est protégé du gel. La seule précaution à prendre pour le générateur primaire est d'ajouter un produit antigel dans le circuit de chauffage.

Une autre variante de réalisation consiste à utiliser plusieurs générateurs secondaires de production d'eau chaude sanitaire, associés à un générateur primaire unique.

La figure 4 illustre schématiquement le montage d'une chaudière de ce type dite "multi-split".

On y voit les deux modules 1 et 2 dans lesquels les mêmes éléments portent les mêmes références. Un autre générateur tertiaire désigné dans son ensemble par la référence 3 est indépendant du générateur 2. Il comporte un échangeur sanitaire tertiaire 30 installé sur un circuit court 31 raccordé d'un côté au circuit de retour d'eau chaude 15 de générateur primaire 1, et d'un autre côté au circuit court 21 du générateur secondaire 2 par l'intermédiaire d'une autre vanne trois voies 32 qui se trouve sur le circuit court 21, en série avec la vanne 22. La vanne trois voies 32 est donc entre cette dernière et l'échangeur secondaire 20. Elle est conçue pour pouvoir occuper une position intermédiaire qui permet d'alimenter à la fois le circuit court 31 et l'échangeur 20. Avantageusement un moteur pas à pas 41 est prévu pour la manoeuvre de la vanne trois voies 32. L'eau froide sanitaire est admise à l'échangeur 30 par un conduit 33 équipé d'un capteur de débit 34 et l'eau chaude sanitaire quitte l'échangeur par un conduit 35 vers un réservoir 37 à micro-accumulation équipé d'un capteur de température 36. Le réservoir 37 est maintenu à température par une résistance électrique 38 pour compenser les déperditions thermiques, en liaison avec un interrupteur à bilame 39.

Lorsqu'on effectue un puisage à l'aide du seul générateur tertiaire 3, la vanne trois voies 22 s'ouvre vers le circuit court 21, par contre la vanne trois voies 32 se ferme vers l'échangeur secondaire 20 mais s'ouvre vers le circuit court 31 de telle sorte que l'eau de chauffage émise par l'échangeur 13 chauffe directement le générateur tertiaire 3. La régulation de température se fait par l'intermédiaire du capteur 17 placé sur le circuit primaire. La production d'eau chaude par l'échangeur sanitaire tertiaire 3 se fait à consigne de température fixe, par exemple 55°C. Pour abaisser cette température à la valeur que l'utilisateur désire pour son confort de douche ou de bain, par exemple 40°C, une vanne thermostatique 40 en sortie du réservoir 37 mélange l'eau chaude produite à 55°C, à l'eau froide du réseau. Le réservoir 37 à microaccumulation, placé en série entre la sortie de l'échangeur 30 et l'entrée d'eau chaude dans la vanne thermostatique 40 permet de fournir immédiatement de l'eau chaude au point de puisage et de compenser ainsi le temps de montée en température de l'échangeur primaire et de l'échangeur tertiaire situés à une certaine distance l'un de l'autre. L'interrupteur à bilame 39 lié au réservoir 37 et ajusté par exemple à 55°C, coupe l'alimentation électrique lorsque la température détectée par le capteur 17 atteint 55°C, et la restaure lorsqu'elle descend à 50°C par exemple. On note que ce générateur tertiaire 3 fonctionne sans liaison électrique avec le générateur primaire 1, ce qui évite l'installation fastidieuse d'une ligne électrique entre ces deux modules situés à une certaine distance l'un de l'autre.

Il est également possible d'assurer des puisages simultanés au générateur secondaire 2 et au générateur tertiaire 3. Dans ce cas, de toute façon, la vanne 22 est ouverte en direction du circuit court 21. De son côté la vanne trois voies 32 va se placer en position médiane pour laquelle l'eau de chauffage est distribuée à la fois vers le circuit court 31 de l'échangeur tertiaire 30 et vers l'échangeur secondaire 20. Un moteur pas à pas 41 pour la manoeuvre de cette vanne trois voies 32, permet un ajustement fin du débit d'eau dans les deux échangeurs sanitaires afin de régler les températures aux consignes appropriées, d'après les capteurs 17 et 26.

La figure 5 est une illustration d'une installation de type "multi-split" à deux générateurs sanitaires. Dans le cas présenté, de façon similaire au montage de la figure 3, le générateur primaire 1 est localisé dans un garage et le générateur secondaire 2 sous l'évier 28 de la cuisine, pour desservir également une douche 29. Un générateur tertiaire 3, raccordé aux générateurs 1 et 2 selon le schéma de la figure 3, est placé sous un lavabo 42, donc en un point encore un peu plus éloigné du générateur primaire. Avantageusement, on associe par conséquent à ce générateur tertiaire 3 un réservoir 37 à micro-accumulation pour compenser le temps de montée en température du générateur primaire. On s'est ainsi affranchi des boucles de circulation d'eau chaude, onéreuses à installer et qui sont sources de pertes en énergie électrique et thermique, tout en limitant le temps d'attente aux divers points de puisage.

Un dernier exemple d'application du système "multi-split" est illustré à la figure 6. Il montre l'installation de plusieurs générateurs primaires 1 dans un immeuble collectif. Les générateurs sont dans une gaine technique sur les paliers de l'immeuble, au voisinage de chaque logement équipé d'au moins un générateur secondaire 2 installé dans les mêmes conditions que précédemment. Une telle installation autorise l'intervention des services après-vente sans besoin de rendez-vous avec l'occupant du logement puisque l'entretien de l'appareil n'intervient essentiellement que sur le brûleur et le bloc de combustion du générateur primaire situé dans la gaine technique. On réalise ainsi de substantielles économies dans le coût d'entretien des chaudières.

Enfin un avantage nouveau est procuré par cet appareil du type "multi-split". Si un utilisateur a agrandi. sa maison en ajoutant par exemple une salle d'eau supplémentaire, ou si le nombre de personnes occupant le logement a augmenté, il peut pour augmenter la puissance de la chaudière, changer le générateur primaire 1, et le remplacer par un plus puissant sans toucher aux générateurs secondaires et tertiaires existants. Ainsi, seule la moitié de la chaudière est à remplacer ce qui est particulièrement économique.

## Revendications

1. Installation de chauffage comprenant :
- une chaudière murale mixte à gaz munie d'un générateur de chaleur primaire (1) pour le chauffage, avec un brûleur à gaz (10), une chambre de combustion (12) fermée par un échangeur primaire (13), un système d'évacuation des produits de combustion (14) et une pompe de circulation d'eau (16) dans le circuit de chauffage (15,18) de l'appareil,
- au moins un générateur secondaire (2) pour la production d'eau chaude sanitaire, constitué d'un échangeur secondaire (20) avec une vanne trois voies (22) prévue dans le circuit dudit générateur,
- le générateur primaire (1), avec l'échangeur primaire (13), le brûleur à gaz (10) et ses mécanismes associés (11), ainsi que la pompe de circulation (16), formant un premier module qui est séparé d'autres modules installés dans des lieux géographiquement différents et renfermant chacun un générateur secondaire pour 1a production d'eau chaude sanitaire, et qui sont reliés au circuit de chauffage du générateur primaire,
- **caractérisée en ce que** un générateur tertiaire (3) avec un échangeur tertiaire (30) est installé sur un circuit court (31) raccordé d'un côté au circuit de retour d'eau chaude (15) du générateur primaire et d'un autre côté au circuit court (21) d'un générateur secondaire (2) par l'intermédiaire d'une vanne trois voies (32), en série avec la vanne trois voies (22), de distribution d'eau chaude dans le générateur secondaire (2).

2. Chaudière murale mixte à gaz selon la revendication 1, **caractérisée en ce que** le conduit (35) de départ d'eau chaude sanitaire de l'échangeur tertiaire (30) est raccordé à un réservoir (37) à micro accumulation équipé d'un capteur de température (36).

3. Chaudière murale mixte à gaz selon la revendication 2, **caractérisée en ce que** le réservoir (37) à micro accumulation est maintenu à température par une résistance électrique (38).

4. Chaudière murale mixte à gaz selon la revendication 2, **caractérisée en ce que** une vanne thermostatique (40) en sortie du réservoir (37), mélange l'eau chaude produite par le générateur tertiaire (3) à l'eau froide du réseau.

5. Chaudière murale mixte à gaz selon la revendication 2, **caractérisée en ce que** un moteur pas à pas (41) manoeuvre la vanne trois voies (32) pour un ajustement fin du débit d'eau dans les deux échangeurs sanitaires (20, 30).

## Claims

1. A heating installation comprising:
- a wall-mounted gas-fired boiler with a primary heat generator (1), with a gas burner (10), a combustion chamber (12) closed by a primary heat exchanger (13), a system for evacuating combustion products (14) and a water circulating pump (16) in the heating circuit (15,18) of the apparatus,
- at least one secondary generator (2) for the production of domestic hot water, constituted by a secondary heat exchanger (20) with a three way valve (22) provided in the circuit of the aforesaid generator,
- the primary generator (1), with the primary heat exchanger (13), the gas burner (10) and its associated mechanism, as well as the circulating pump (16), forming a first module which is separate from other modules installed in physically different places and each containing a secondary generator for the production of domestic hot water, and which are connected to the heating circuit of the primary generator,
- **characterised in that** a tertiary generator (3) with a tertiary heat exchanger (30) is installed on a circuit run (31) connected on one side to the hot water return circuit (15) of the primary generator and on another side to the circuit run (21) of one secondary generator (2) by the intermediary of a three way valve (32), in series with the three way valve (22), for the distribution of hot water to the secondary generator (2).

2. A wall-mounted gas-fired boiler according to claim 1, **characterised in that** the outlet pipe (35) for domestic hot water from the tertiary exchanger (30) is connected to a micro accumulation vessel (37) equipped with a temperature gauge (36).

3. A wall-mounted gas-fired boiler according to claim 2, **characterised in that** the micro accumulation vessel (37) is maintained at temperature by an electrical resistance (38).

4. A wall-mounted gas-fired boiler according to claim 2, **characterised in that** a thermostatic valve (40) is at the outlet of the vessel (37), mixing the hot water produced by the tertiary generator (3) with the cold water of the system.

5. A wall-mounted gas-fired boiler according to claim 2, **characterised in that** a step motor operates the three way valve (32) for fine adjustment of the water flow in the two domestic heat exchangers (20,30).

## Patentansprüche

1. Heizungsanlage umfassend
- einen gasbeheizten Wand-Kombikessel versehen mit einer primären Heizvorrichtung (1) zur Erwärmung, mit einem Gasbrenner (10), einer Verbrennungskammer (12) verbunden mit einem primären Wärmetauscher (13), einem System (14) zum Ableiten der Verbrennungsgase, und einer Wasser-Kreislaufpumpe (16) in dem Heizkreislauf (15,18) des Apparats,
- mindestens eine sekundäre Heizvorrichtung (2) zur Bereitung von warmem Brauchwasser, gebildet aus einem sekundären Wärmetauscher (20) mit einem Dreiwege-Ventil (22), das in dem Kreislauf der besagten Heizvorrichtung vorgesehen ist,
- wobei die primäre Heizvorrichtung (1) mit dem primären Wärmetauscher (13), dem Gasbrenner (10) und dessen zugehörigen Armaturen (11) sowie die Wasser-Kreislaufpumpe (16) einen ersten Modul bilden, der von anderen Moduln getrennt ist, die an örtlich verschiedenen Stellen installiert sind, und die jeweils eine sekundäre Heizvorrichtung zur Bereitung von warmem Brauchwasser enthalten, und die an den Heizkreislauf der primären Heizvorrichtung angeschlossen sind,
- **dadurch gekennzeichnet, dass** eine tertiäre Heizvorrichtung (3) mit einem tertiären Wärmetauscher (30) in einem Kreislauf (31) installiert ist, der auf der einen Seite mit der Warmwasser-Rückleitung (15) der primären Heizvorrichtung und auf der anderen Seite mit dem Kreislauf (21) einer zweiten Heizvorrichtung (2) verbunden ist über ein Dreiwege-Ventil (32), das in Serie mit dem Dreiwege-Ventil (22) angeordnet ist, das das Warmwasser in die sekundäre Heizvorrichtung (2) verteilt.

2. Gasbeheizter Wand-Kombikessel gemäß Anspruch 1, **dadurch gekennzeichnet, dass** die Leitung (3 5) für den Vorlauf des warmen Brauchwassers aus dem tertiären Wärmetauscher (30) mit einem Mikro-Speicherbehälter (37) verbunden ist, der mit einem Temperaturfühler (36) ausgestattet ist.

3. Gasbeheizter Wand-Kombikessel gemäß Anspruch 2, **dadurch gekennzeichnet, dass** der Mikro-Speicherbehälter (37) durch einen Heizwiderstand (38) auf Temperatur gehalten wird.

4. Gasbeheizter Wand-Kombikessel gemäß Anspruch 2, **dadurch gekennzeichnet, dass** ein Thermostatventil (40) am Ausgang des Mikro-Speicherbehälters (37) das von der tertiären Heizvorrichtung (3) gelieferte warme Wasser mit Kaltwasser aus dem Netz vermischt.

5. Gasbeheizter Wand-Kombikessel gemäß Anspruch 2, **dadurch gekennzeichnet, dass** ein Schrittmotor (41) das Dreiwegeventil (32) für eine Feinjustierung der Wassermenge in den beiden Brauchwasser-Wärmetauschern (20, 30) stellt.
